# FASCICULE DE BREVET EUROPEEN

(11) **EP 0 338 956 B1**
(45) Date de publication et mention de la délivrance du brevet: **29.01.1992**
(21) Numéro de dépôt: 89440029.0
(22) Date de dépôt: 14.04.1989
(51) Int. Cl.: E06B 9/56

(54) **Coulisse latérale de volet roulant**
Rolladenseitenführung
Roller shutter lateral slide

(30) Priorité: 22.04.1988 FR 8805572
(43) Date de publication de la demande: 25.10.1989
(73) Titulaire: ETABLISSEMENTS BUBENDORFF Société Anonyme dite:, F-68300 Saint-Louis (FR)
(72) Inventeur: Bubendorff, Richard, F-68220 Hegenheim (FR)
(74) Mandataire: Aubertin, François

(56) Documents cités:
- DE-A- 3 443 470
- DE-U- 7 035 395

## Description

L'invention concerne une coulisse latérale de volet roulant pour porte, fenêtre ou analogue, rapportée sur le dormant de cette dernière et comportant des moyens pour ajuster son positionnement par rapport audit dormant suivant une direction perpendiculaire au plan de la porte, fenêtre ou analogue.

Cette invention trouvera son application, plus particulièrement, dans le domaine des couvertures amovibles et, notamment, chez les fabricants de volets roulants.

Dans le cas le plus général, les volets roulants comportent un caisson disposé habituellement, au-dessus d'une ouverture pratiquée dans une maçonnerie et destinée à accueillir une porte, fenêtre ou analogue. Dans ce caisson est logé un mécanisme d'enroulement et/ou de déroulement d'un tablier formé par une série de lames juxtaposées et reliées entre elles par l'intermédiaire de moyens d'articulation appropriés. Au cours du déploiement et du repliement de ce tablier, lesdites lames sont amenées à se déplacer, au niveau de leur extrémité latérale, dans les rails de guidage ou coulisses rapportées, le cas le plus fréquent, sur les tableaux de l'ouverture, c'est-à-dire les parties latérales de cette dernière.

Une telle disposition des coulisses présente un certain nombre d'inconvénients, notamment, en ce qui concerne leur positionnement convenable par rapport à la porte ou fenêtre.

En effet, en raison des tolérances relativement larges accordées à des ouvrages maçonnés, il est fréquent que les tableaux des ouvertures ne soient ni d'aplomb, ni parallèles entre eux. De ce fait, il est indispensable de compenser ces défauts au moment du montage du volet roulant.

A cet effet, on a conçu des pièces de réglage additionnelles venant s'intercaler entre les coulisses latérales et les tableaux et permettant de compenser les variations de dimension des ouvertures réalisées dans la maçonnerie.

Cette façon de procéder est décrite, plus particulièrement, dans le document DE-A-3.443.470. En fait, celui-ci est relatif à une coulisse pour volet roulant comportant sur sa périphérie des moyens d'attache susceptibles de coopérer avec des profilés additionnels. Plus précisément, la fonction de ces derniers consiste à ajuster la position de ladite coulisse sur les tableaux de l'ouverture pratiquée dans la maçonnerie. Aussi, leur nombre, leur disposition et leur épaisseur dépend du type de réglage à effectuer.

Bien que de telles pièces de réglage ou profilés additionnels apportent une solution au problème posé ci-dessus, il n'en reste pas moins qu'ils nécessitent une opération de montage supplémentaire.

En fait, la solution consiste à se décharger des contraintes précitées en associant lesdites coulisses au montant du dormant de la porte, fenêtre ou analogue. Toutefois, une telle disposition impose d'importantes modifications dans le positionnement dudit dormant par rapport à l'ouverture aménagée dans la maçonnerie, en effet, ce dormant vient se décaler sensiblement vers l'intérieur de l'habitation en raison de la surépaisseur que constituent les coulisses latérales. Cependant, les modes de construction actuels permettent de compenser, largement, cette surépaisseur grâce au revêtement isolant généralement appliqué sur la face interne des murs maçonnés.

Toutefois, une telle disposition n'est pas sans présenter un certain nombre d'inconvénients dus, en grande partie, aux épaisseurs variables du revêtement isolant utilisé, cette épaisseur étant, en règle générale, supérieure à l'association dormant-coulisse latérale. De ce fait, il est indispensable d'intégrer entre ces derniers un élément supplémentaire pour ajuster convenablement l'ensemble de sorte que l'ouvrant de la porte ou fenêtre se présente, sensiblement, à fleur avec la façade interne à l'habitation du mur pourvu de ce revêtement isolant.

Bien entendu, les caractéristiques dimensionnelles de cet élément intermédiaire supplémentaire, implanté entre les coulisses latérales et les montants du dormant seront choisies en concordance avec le type d'isolant utilisé. De ce fait, il est nécessaire de tenir, en stock, autant d'éléments intermédiaires que de catégories de revêtements isolants existant sur le marché. Il est indéniable que ceci est particulièrement gênant, pour le fabricant, d'une part et, d'autre part, pour l'utilisateur. Tous deux sont dans l'obligation, dans ces conditions, de gérer un stock important pour satisfaire à toutes les demandes.

Il est également connu, au travers du document DE-U-7.035.395 une autre coulisse ou rail de guidage dans lequel viennent à se déplacer les extrémités latérales de lames constituant le tablier d'un volet roulant.

Cependant, le problème qui y est évoqué et qu'il s'agit de résoudre au travers de l'invention décrite dans ce document antérieur consiste en ce qu'il existe différents types de volets roulants comportant des tabliers composés de lames dont l'épaisseur peut être amenée à varier en fonction, soit de la taille de la porte ou fenêtre ou encore d'autres critères de résistance. Aussi, le profilé constituant les coulisses ou rails de guidage dans lesquels viennent à se déplacer les extrémités latérales des lames, doit nécessairement être adapté à l'épaisseur de ces dernières.

Dans ce but, il a été imaginé, selon ce document DE-U-7.035.395, de subdiviser un rail de guidage en deux profilés distincts de section approximative en forme de "U" et dont l'une des ailes parallèles qui les composent comporte des moyens d'emboîtement permettant, finalement, à ces profilés en "U" d'être reliés l'un à l'autre. De plus, ces moyens d'emboîtement sont de nature réglable de sorte que le rail de guidage obtenu au travers de l'assemblage de ces profilés en "U" puisse être, précisément, adapté à l'épaisseur des lames composant le volet roulant.

L'invention telle qu'elle est caractérisée dans les revendications résout les inconvénients précités et consiste en une coulisse latérale de volet roulant pour porte, fenêtre ou analogue, rapportée sur le dormant de cette dernière, et comportant des moyens pour ajuster son positionnement par rapport audit dormant suivant une direction perpendiculaire au plan de la porte, fenêtre ou analogue, ces moyens étant constitués de moyens de fixation à longueur variable reliant la coulisse latérale au montant du dormant et se présentant sous forme de deux ailes disposées symétriquement par rapport à un plan médian vertical perpendiculaire au plan du dormant, ces ailes, d'une part, étant reliées par des éléments de fixation, tels que vis, rivets ou analogues, soit au montant du dormant, soit à la coulisse latérale et, d'autre part, coopérant soit avec ladite coulisse latérale, soit avec ledit montant du dormant, par l'intermédiaire de moyens d'ancrage, ces ailes comportant une série de ces moyens d'ancrage équidistants les uns par rapport aux autres, disposés sur toute la largeur et sur l'une des faces desdites ailes permettant de sectionner ces dernières à la largeur désirée au cours du montage du volet roulant.

Les avantages obtenus grâce à cette invention consistent, essentiellement, en ce que l'ajustement de la coulisse latérale par rapport au dormant est considérablement facilité tout en autorisant l'utilisation d'un matériel standard. Il en résulte, bien évidemment, un montage aisé du volet roulant dans l'ouverture d'une porte ou fenêtre et une importante réduction de la gestion des stocks. En effet, un matériel identique est en mesure de satisfaire à toutes les demandes qu'elles que soient les exigences dimensionnelles.

L'invention est exposée, ci-après, plus en détail à l'aide de dessins représentant seulement un mode d'exécution.
― la figure 1 représente une vue schématisée, partielle et en coupe, d'un volet roulant implanté au-dessus d'une ouverture d'une porte, fenêtre ou analogue
― la figure 2 représente une vue en coupe d'une coulisse latérale rapportée sur le montant d'un dormant implanté dans une ouverture d'une construction
― la figure 3 représente une vue en plan d'une coulisse latérale conforme à l'invention et correspondant à un autre mode de réalisation.

La présente invention s'applique, notamment, à des volets roulants 1, tels que représentés dans la figure 1, offrant la possibilité de refermer une ouverture 2 pratiquée dans le mur 3 d'une construction, cette ouverture 2 servant à accueillir une porte, fenêtre ou analogue 4.

Ces volets roulants 1 sont particulièrement connus de l'Homme du Métier et sont constitués d'un caisson 5 disposé, habituellement, au-dessus de l'ouverture 2 précitée. Ce caisson 5 sert de logement à un mécanisme d'enroulement et/ou de déroulement 6 permettant de déployer ou de replier un tablier 7. Celui-ci est formé d'une pluralité de lames 8 juxtaposées reliées entre elles par des moyens d'articulation appropriés. Ce tablier 7 se déroule et/ou s'enroule sur un tambour 9 logé dans le caisson 5.

Au cours de ses déplacements, le tablier 7 et, notamment, les extrémités latérales des lames 8 sont amenées à se déplacer dans des coulisses latérales 10 assurant, simultanément, leur maintien et leur guidage sur toute la hauteur de l'ouverture 2.

Dans le cadre du mode de réalisation conforme à la présente invention, la coulisse latérale 10 est rapportée sur la face externe 11 d'un montant 12 du dormant 13 de la porte ou fenêtre 4. Cette coulisse latérale 10 vient, par ailleurs, en applique sur le côté interne 14 du mur 3, au niveau des bordures 15 de l'ouverture 2.

Très fréquemment, les critères d'économie d'énergie imposent, dans le cadre des méthodes de construction actuelles de recouvrir, soit la façade externe 17, soit le côté interne 14 du mur 3 d'un revêtement isolant 16. La présente invention s'applique, plus particulièrement, aux méthodes de construction adoptant une isolation du côté interne 14 à l'habitation.

Le choix du revêtement isolant 16 repose, très fréquemment, sur des critères définis par un cahier des charges spécifiant la nature du matériel à utiliser et les degrés d'isolation thermique et phonique que l'on désire atteindre.

Ainsi, la structure de ce revêtement isolant 16 varie d'une construction à l'autre, tant sur le plan des matériaux mis en oeuvre, que sur ses caractéristiques dimensionnelles. Toutefois, ces caractéristiques dimensionnelles vont conditionner celles de la coulisse latérale 10 rapportée au dormant 13.

En effet, il est indispensable, qu'en fin de montage, la porte, fenêtre ou analogue 4, se présente, sensiblement, à fleur avec la face interne à l'habitation 18 dudit revêtement isolant 16. Au cas où ce dernier est recouvert d'une plaque protectrice 19, tel que du plâtre, ladite porte ou fenêtre 4 se présentera préférentiellement, dans un plan sensiblement identique à cette dernière. De plus, pour conférer une certaine stabilité au dormant 13 et assurer l'étanchéité au niveau de l'ouverture 2, les coulisses latérales 10 devront coopérer, intimement, avec le côté interne 14 du mur 3. Cependant, il est peu probable que l'association dormant 13 et coulisse latérale 10 coïncide exactement avec l'épaisseur du revêtement isolant 16, celle-ci étant, dans la plupart des cas, largement supérieure. Il convient, de ce fait, de compenser cette différence.

A cet effet, selon une caractéristique de l'invention, la coulisse latérale 10 comporte des moyens 20 pour ajuster son positionnement par rapport au dormant 13 suivant une direction perpendiculaire au plan de la porte, fenêtre ou analogue 4.

Préférentiellement, ces moyens 20 consistent en des moyens de fixation à longueur variable 21 reliant la coulisse latérale 10 au montant 12 du dormant 13.

D'une manière générale, une coulisse latérale de volet roulant est formée, substantiellement, au moyen d'un profilé en forme de "U" 22 composé de deux parois 23, 24 disposées dans des plans parallèles au plan du dormant 13 et reliées entre elles, par une paroi transversale 25. Entre ces parois 23, 24 sont amenées à coulisser les extrémités latérales des lames 8 au cours du déploiement et du repliement du tablier 7. Quant à la paroi transversale 25, celle-ci a pour fonction d'éviter un décalage des lames entre elles suivant leur axe longitudinal.

Dans le cadre du mode de réalisation représenté dans les figures 2 et 3, la coulisse latérale 10 présente une configuration symétrique par rapport à un plan médian vertical 26. De ce fait, cette coulisse latérale 10 comporte deux profilés en forme de "U" 22 et 27, associés entre eux par des moyens de liaison 28 appropriés. Cette caractéristique autorise la réversibilité de la coulisse latérale 10, ceci dans le but de standardiser le matériel et de réduire l'importance du stockage.

Toutefois, la présente invention ne sera nullement limitée à un tel mode de réalisation et s'appliquera tout autant à des coulisses latérales de conception différente et moins complexe.

En ce qui concerne les moyens de fixation à longueur variable 21, cités plus haut, ceux-ci sont constitués, substantiellement, par au moins une aile 29 de largeur 30 variable, s'étendant, sensiblement, sur toute la hauteur de l'ouverture 2 et disposée perpendiculairement par rapport au plan du dormant 13. Cette aile 29 coopère, d'une part, avec la coulisse latérale 10, par l'intermédiaire de moyens d'ancrage 31 et, d'autre part, avec le montant 12 du dormant 13, auquel elle est rendue solidaire par des éléments de fixation 32 appropriés, tels que vis, rivets ou analogue.

Bien entendu, la solution inverse peut être envisagée. Dans ce cas, l'aile 29 sera reliée, par des moyens d'ancrage 33 au montant 12 du dormant 13 et rapportée par des éléments de fixation 34, sur la coulisse latérale 10.

Selon un autre mode de réalisation, l'aile 29 fait partie intégrante de la coulisse latérale 10, celle-ci étant confectionnée, soit par soudage, soit par extrusion, cette dernière méthode étant la plus fréquemment adoptée. Cette aile 29 coopère, dans ces conditions, avec le montant 12 par le biais de moyens d'ancrage 33.

Plus précisément, les moyens d'ancrage 31, 33, reliant l'aile 29 à la coulisse latérale 10 ou au montant 12 sont constitués, d'une part, d'au moins un bourrelet 35 ou redan 36 disposés sur l'une des faces 37, 38 et à proximité d'un bord vertical 39, 40 de ladite aile 29. D'autre part, ces moyens d'ancrage 31, 33 sont complétés par une rainure 41, 42 solidaire de la coulisse latérale 10 ou du montant 12 et dans laquelle vient s'engager ledit bord vertical 39, 40 de l'aile 29.

Cette rainure 41, 42 constitue des moyens de préhension destinés à coopérer avec le bourrelet 35 ou le redan 36 de l'aile 29 afin d'empêcher cette dernière de s'en dégager. A cet effet, ladite rainure 41, 42 est formée de deux parois 43, 44, 45, 46 parallèles respectant un écart entre eux sensiblement égal à l'épaisseur 47 de l'aile 29. De plus, au moins une paroi 43, 45 comporte sur sa face interne, une gorge 48, 49, de forme ajustée au bourrelet 35 ou au redan 36 et dans laquelle vient s'insérer ce dernier.

Avantageusement, l'aile 29 comporte toute une série de moyens d'ancrage 31, 33 tels que des bourrelets 35 ou des redans 36, équidistants les uns par rapport aux autres, disposés sur toute la largeur 30 et sur l'une des faces 37, 38 de ladite aile 29. Ceci permet de sectionner, au cours du montage du volet roulant 1, l'aile 29 à la largeur désirée correspondant à l'épaisseur du revêtement isolant 16 choisi, tout en conservant la possibilité de rapporter cette aile 29, par un système d'ancrage sur la coulisse latérale 10 ou sur le montant 12 du dormant 13.

Préférentiellement, les moyens de fixation à longueur variable 21 sont dédoublés et sont constitués de deux ailes 29 disposées, symétriquement, par rapport à un plan médian vertical 26. Une telle configuration améliore, considérablement, la tenue mécanique des moyens de fixation à longueur variable 21 et l'efficacité des moyens d'ancrage 31, 33, ceux-ci étant également dédoublés au niveau soit de la coulisse latérale 10 soit du montant 12 du dormant 13. Plus précisément, ces moyens d'ancrage 31, 33 sont formés, dans ces conditions, de deux rainures 41, 42 aménagées sur la coulisse latérale 10 ou sur le montant 12 et coopèrent avec les bords verticaux 39, 40 des ailes 29.

Ces rainures 41, 42 peuvent faire partie intégrante de la coulisse latérale 10 ou du montant 12, tel que représenté sur la figure 3. Mais il peut également être envisagé de confectionner un profilé 50 pourvu desdites rainures 41, 42 et rendu solidaire de la coulisse latérale 10 ou du montant 12 grâce à des moyens de fixations tels que vis, rivets ou autres. Cette dernière solution est préconisée plus particulièrement, dans le cadre de moyens d'ancrage 33 appliqués au dormant 13, celui-ci conservant, dans ce cas, une morphologie de type standard.

Avantageusement, les deux ailes 29 formant les moyens de fixation à longueur variable 21 sont issues d'un profilé en forme de "U" 51. De ce fait, ces ailes 29 sont reliées entre elles, par une paroi perpendiculaire 52 contribuant, également à une meilleure tenue mécanique des moyens de fixation à longueur variable 21. De plus, une telle paroi perpendiculaire 52 facilite, considérablement, la liaison entre ces ailes 29 et la coulisse latérale 10 ou le montant 12 du dormant 13 au moyen d'éléments de fixation 32 ou 34.

Les principaux avantages obtenus grâce à cette invention consistent, d'une part, en une standardisation du matériel permettant de réduire l'importance du stockage et d'uniformiser la fabrication. D'autre part, le montage d'un volet roulant muni de coulisses latérales, conformes à l'invention, est, considérablement facilité.

## Revendications

1. Coulisse latérale de volet roulant pour porte, fenêtre ou analogue rapportée sur le dormant (13) de cette dernière et comportant des moyens (20) pour ajuster son positionnement par rapport audit dormant (13) suivant une direction perpendiculaire au plan de la porte, fenêtre ou analogue (4), caractérisée par le fait que lesdits moyens (20) sont constitués de moyens de fixation à longueur variable (21) reliant la coulisse latérale (10) au montant (12) du dormant (13) et se présentant sous forme de deux ailes (29) disposées symétriquement par rapport à un plan médian vertical (26) perpendiculaire au plan du dormant (13); ces ailes (29), d'une part, étant reliées par des éléments de fixation (32, 34), tels que vis, rivets ou analogues, soit au montant (12) du dormant (13), soit à la coulisse latérale (10) et, d'autre part, coopérant soit avec ladite coulisse latérale (10), soit avec ledit montant (12) du dormant (13), par l'intermédiaire de moyens d'ancrage (31, 33), ces ailes (29) comportant une série de ces moyens d'ancrage (31, 33) équidistants les uns par rapport aux autres, disposés sur toute la largeur (30) et sur l'une des faces (37, 38) desdites ailes (29) permettant de sectionner ces dernières à la largeur désirée au cours du montage du volet roulant.

2. Coulisse latérale selon la revendication 1, caractérisée par le fait que les moyens d'ancrage (31, 33) reliant les ailes (29) à la coulisse latérale (10) ou au montant (12) sont constitués de bourrelets (35) ou redans (36) disposés sur l'une des faces (37, 38) desdites ailes (29) dont le bord vertical (39, 40) s'engage dans des rainures (41, 42) solidaires de la coulisse latérale (10) ou du montant (12).

3. Coulisse latérale selon la revendication 2, caractérisée par le fait que les rainures (41, 42) solidaires de la coulisse latérale (10) ou du montant (12), sont formées de deux parois (43, 44, 45, 46) parallèles, respectant entre eux, un écart sensiblement égal à l'épaisseur (47) d'une aile (29), une de ces parois (43, 45) comportant, sur sa face interne, une gorge (48, 49), de forme ajustée aux bourrelets (35) ou aux redans (36) et dans laquelle vient s'insérer l'un de ces derniers.

4. Coulisse latérale selon la revendication 1, caractérisée par le fait que les ailes (29) font partie intégrante de la coulisse latérale (10) et coopèrent avec le montant (12) du dormant (13) par l'intermédiaire de moyens d'ancrage (33).

5. Coulisse latérale selon la revendication 1, caractérisée par le fait que les ailes (29) sont issues d'un profilé en forme de "U" (51) et reliées entre elles par une paroi perpendiculaire (52) assurant leur liaison, soit avec la coulisse latérale (10), soit avec le montant (12) du dormant (13) au moyen d'éléments de fixation (32, 34).

6. Coulisse latérale selon la revendication 2, caractérisée par le fait que les rainures (41, 42) sont aménagées dans un profilé (50) rendu solidaire de la coulisse latérale (10) ou du montant (12) par des moyens de fixation tels que vis, rivets ou analogues.

## Patentansprüche

1. Rolladenseitenführung für eine Tür, ein Fenster oder dergleichen, die an den Rahmen (13) dieser (dieses) letzten anlehnend befestigt ist und Mittel (20) zum Einstellen ihrer Positionierung bezüglich des genannten Rahmens (13), in einer Richtung senkrecht zur Ebene der Tür, des Fensters oder dergleichen (4), umfaßt, dadurch gekennzeichnet, daß diese Mittel (20) aus Befestigungsmitteln mit änderlicher Länge (21) bestehen, die die Seitenführung (10) mit dem Pfosten (12) des Rahmens (13) verbindet und als zwei symmetrisch zu einer senkrechten Mittelebene (26), die senkrecht zur Ebene des Rahmens (13) ist, angeordneten Flügel (29) ausgestaltet sind, wobei diese Flügel (29), einerseits, durch Befestigungsglieder (32, 34), wie Schrauben, Nieten oder dergleichen, entweder mit dem Pfosten (12) des Rahmens (13) oder mit der Seitenführung (10) verbunden sind und, andererseits, über Verankerungsmittel (31, 33) entweder mit der genannten Seitenführung (10) oder mit dem genannten Pfosten (12) des Rahmens (13) zusammenarbeiten, wobei diese Flügel (29) eine Reihe dieser auf gleichem Abstand zu einander und über die ganze Breite (30) und auf einer Fläche (37, 38) der genannten Flügel (29) angeordneten Verankerungsmittel (31, 33) umfassen, die es erlauben, diese letzten während der Montage des Rolladens auf gewünschter Breite zu schneiden.

2. Seitenführung nach Anspruch 1, dadurch gekennzeichnet, daß die Verankerungsmittel (31, 33), die die Flügel (29) mit der Seitenführung (10) oder dem Pfosten (12) verbinden, aus auf einer Fläche (37, 38) der gennanten Flügel (29), deren senkrechter Rand (39, 40) in fest mit der Seitenführung (10) oder dem Pfosten (12) verbundene Nuten (41, 42) greift, angeordneten Wülsten (35) oder Vorsprüngen (36) bestehen.

3. Seitenführung nach Anspruch 2, dadurch gekennzeichnet, daß die fest mit der Seitenführung (10) oder dem Pfosten (12) verbundenen Nuten (41, 42) aus zwei gleichlaufenden Wänden (43, 44, 45, 46), die einen Abstand im wesentlichen gleich der Dicke (47) eines Flügels (29) zwischen einander erhalten, bestehen, wobei eine dieser Wände (43, 45), auf ihrer Innenfläche, eine Nute (48, 49) umfaßt, deren Form den Wülsten (35) oder den Vorsprüngen (36) angepaßt ist und in die einer dieser letzten eingreift.

4. Seitenführung nach Anspruch 1, dadurch gekennzeichnet, daß die Flügel (29) ein wesentlicher Teil der Seitenführung (10) sind und über Verankerungsmittel (33) mit dem Pfosten (12) des Rahmens (13) zusammenarbeiten.

5. Seitenführung nach Anspruch 1, dadurch gekennzeichnet, daß die Flügel (29) aus einem "U"-förmigen Profileisen (51) entstehen und durch eine senkrechte Wand (52) mit einander verbunden sind, die deren Verbindung entweder mit der Seitenführung (10) oder dem Pfosten (12) des Rahmens (13) mittels Befestigungsglieder (32, 34) sichert.

6. Seitenführung nach Anspruch 2, dadurch gekennzeichnet, daß die Nuten (41, 42) in einem durch Befestigungmittel, wie Schrauben, Nieten oder dergleichen, fest mit der Seitenführung (10) oder dem Pfosten (12) verbundenen Profileisen (50) vorgesehen sind.

## Claims

1. Lateral roller-shutter slide for a door, window or the like, inserted onto the sash-frame (13) of this latter, and comprising means (20) for adjusting its positioning with respect to said sash-frame (13) in a direction perpendicular to the plane of the door, window or the like (4), characterized in that said means (20) consist of fixing means with a varying length (21) connecting the lateral slide (10) to the stile (12) of the sash-frame (13) and being in the form of two wings (29) arranged symmetrically with respect to a vertical median plane (26) perpendicular to the plane of the sash-frame (13), these wings (29), on the one hand, being connected by fixing members (32, 34), such as screws, rivets or the like, either to the stile (12) of the sash-frame (13) or to the lateral slide (10) and, on the other hand, co-operating either with said lateral slide (10) or with said stile (12) of the sash-frame (13), through anchoring means (31, 33), these wings (29) comprising a series of these anchoring means (31, 33), equidistant with respect to each other and arranged over the full width (30) and on one of the faces (37, 38) of said wings (29), allowing to cut these latter at the desired length during the installation of the roller shutter.

2. Lateral slide according to claim 1, characterized in that the anchoring means (31, 33) connecting the wings (29) to the lateral slide (10) or to the stile (12) consist of rims (35) or steps (36) arranged on one of the faces (37, 38) of said wings (29) the vertical edge (39, 40) of which engages into grooves (41, 42) integral with the lateral slide (10) or the stile (12).

3. Lateral slide according to claim 2, characterized in that the grooves (41, 42) integral with the lateral slide (10) or the stile (12) are formed of two parallel walls (43, 44, 45, 46) keeping a distance between each other substantially equal to the thickness (47) of a wing (29), one of these walls (43, 45) comprising, on its inner face, a groove (48, 49) the shape of which is adjusted to the rims (35) or to the steps (36) and into which engages one of these latter.

4. Lateral slide according to claim 1, characterized in that the wings (29) are an integral part of the lateral slide (10) and co-operate with the stile (12) of the sash-frame (13) through anchoring means (33).

5. Lateral slide according to claim 1, characterized in that the wings (29) come out of a "U"-shaped profile (51) and are connected to each other by a perpendicular wall (52) ensuring their connection either to the lateral slide (10) or the stile (12) of the sash-frame (13) by means of fixing members (32, 34).

6. Lateral slide according to claim 2, characterized in that the grooves (41, 42) are made in a profile (50) made integral with the lateral slide (10) or with the stile (12) through fixing means such as screws, rivets or the like.
